# EUROPÄISCHE PATENTSCHRIFT

(11) **EP 0 305 716 B1**
(45) Veröffentlichungstag und Bekanntmachung des Hinweises auf die Patenterteilung: **29.09.1993**
(21) Anmeldenummer: 88111647.9
(22) Anmeldetag: 20.07.1988
(51) Int. Cl.: F02D 1/18, F02M 41/12, F02M 59/36

(54) **Verfahren zur Steuerung der Zeit der Kraftstoffhochdruckförderung einer Kraftstoffeinspritzpumpe**
Method for controlling high-pressure fuel delivery duration of a fuel injection pump
Procédé de commande de la durée de refoulement de combustible de haute pression d'une pompe d'injection de combustible

(30) Priorität: 04.09.1987 DE 3729636
(43) Veröffentlichungstag der Anmeldung: 08.03.1989
(73) Patentinhaber: ROBERT BOSCH GMBH, 70442 Stuttgart (DE)
(72) Erfinder: Eblen, Ewald, Dr., D-7000 Stuttgart 75 (DE); Karle, Anton, D-7250 Leonberg 6 (DE); Laufer, Helmut, D-7016 Gerlingen (DE); Straubel, Max, Dr., D-7000 Stuttgart 61 (DE)

(56) Entgegenhaltungen:
- EP-A- 0 193 788
- DE-A- 3 010 312
- DE-A- 3 310 872
- DE-A- 3 322 929
- DE-A- 3 524 387
- DE-A- 3 532 719
- GB-A- 2 156 910
- US-A- 4 462 361
- US-A- 4 598 683

## Beschreibung

### Stand der Technik

Die Erfindung geht von einem Verfahren nach der Gattung des Hauptanspruchs aus. Bei einem solchen, durch die DE-OS 33 10 872 bekannten Verfahren wird durch die Verstellung des Nockenantriebs die Kraftstofförderrate gesteuert verändert. Dabei handelt es sich um eine Radialkolbeneinspritzpumpe, bei der nun in Zusammenarbeit mit dem elektrisch gesteuerten Ventil bereits der Beginn der Nockenerhebungskurve einspritzwirksam ausgenutzt werden kann. Dabei wird von einer niedrigen Krafteinspritzrate entsprechend der relativ niedren Anfangssteigung der Nockenerhebungskurve auf eine hohe Kraftstoffeinspritzrate entsprechend dem mittleren Bereich der Nockenerhebungskurve umgeschaltet. Dies geschieht, um den Einspritzbeginn und auch die Einspritzrate an den Bedarf der Brennkraftmaschine anzupassen, und insbesondere während des Betriebes der Brennkraftmaschine zu ändern.

Ein besonderes Problem bei Dieselbrennkraftmaschinen ist die geräuscharme Verbrennung der geringen Kraftstoffeinspritzmengen, die für den Betrieb bei niedriger Last bzw. beim Leerlauf eingespritzt werden. Es gibt eine große Menge an Vorschlägen, die zu diesem Zweck eine Verlängerung der Spritzdauer anstreben, was zugleich mit einer Minderung der Einspritzrate verbunden ist. Zur Verminderung des Geräusches soll im Zeitpunkt der Zündung möglichst wenig Kraftstoff schlagartig zur Entflammung kommen. Wird nur mit einer geringen Kraftstoffeinspritzrate in diesen speziellen Betriebsbereichen eingespritzt, so wird nur eine Teilmenge schlagartig entflammt, der Rest des noch einzuspritzenden Kraftstoffs wird kontinuierlich danach zugeführt. Solche Maßnahmen zur Verlängerung der Einspritzdauer können entweder über Einspritzventilkonstruktionen oder Pumpenkonstruktionen durchgeführt werden. Diese Maßnahmen sind regelmäßig mit einem hohen Konstruktionsaufwand verbunden, insbesondere dann, wenn die Kraftstoffeinspritzrate durch Abströmen von Kraftstoffteilmengen im Bypass zur unter Hochdruck geförderten Kraftstoffmenge erfolgen soll.

Es ist ferner durch die US-PS 4 598 683 eine Kraftstoffeinspritzpumpe bekannt, bei der ein durch einen Nockenantrieb hin- und hergehend und zugleich rotierend bewegter Pump- und Verteilerkolben vorgesehen ist, der in einem Zylinder einen Pumpenarbeitsraum einschließt, in den er während seines Saughubes Kraftstoff von einer Kraftstoffniederdruckquelle ansaugt. Im Pumpenkolben verläuft ein Längskanal, durch den der Pumpenarbeitsraum mit der Niederdruckquelle verbindbar ist, gesteuert durch einen auf dem Pumpenkolben verschiebbaren Ringschieber, der von einem Drehzahlregler verstellbar ist und somit den wirksamen Förderhub des Pumpenkolbens bestimmt. Dabei ist der Längskanal bei Förderhubbeginn des Pumpenkolbens geschlossen und wird je nach Stellung des Ringschiebers früher oder später im Laufe seines Förderhubes aufgesteuert, so daß der restliche, aus dem Pumpenarbeitsraum verdrängte Kraftstoff abströmen und sich ab diesem Punkt kein Einspritzdruck mehr aufbauen kann. Zusätzlich zweigt vom Pumpenarbeitsraum ein Kanal ab zu einem Entnahmevolumen, das durch die Ausweichbewegung eines Kolbens gesteuert wird. Diese Ausweichbewegung wird wiederum durch ein Magnetventil gesteuert, das in einer Verbindungsleitung des auf der dem Ausweichvolumen abgewandten Seite des Kolbens eingeschlossenen Druckraumes zur Kraftstoffniederdruckquelle angeordnet ist. Solange das Magnetventil geschlossen ist, verharrt der Kolben in seiner Ausgangsstellung, ohne daß er während des Saughubes des Pumpenkolbens Kraftstoff in das Ausweichvolumen aufnehmen kann. Öffnet das Magnetventil, so folgt eine gezielte, durch die Öffnung des Magnetventils bestimmte Verlagerung von Kraftstoff, der dann beim Vorderhub des Pumpenkolbens verdrängt wird, bevor es zu einer einspritzwirksamen Hochdruckbildung kommt. Somit verändert sich der Spritzbeginn.

Der Spritzbeginn der Hochdruckeinspritzung bei dieser Dieselpumpe wird ferner durch einen Spritzverstellkolben gesteuert, der in den Antrieb des Pumpenkolbens eingreift und den Förderhubbeginn des Pumpenkolbens bestimmt. Dabei wird dem Verstellkolben, der gegen die Kraft einer Rückstellfeder verschiebbar ist, auf seiner der Rückstellfeder abgewandten Stirnseite Kraftstoffdruck zugeführt, der in Abhängigkeit von Betriebsparametern, insbesondere der Drehzahl und auch von der Stellung des Gaspedals der Brennkraftmaschine über ein Magnetventil gesteuert wird. Zur Kontrolle der eingesteuerten Stellung ist ferner eine Rückmeldung vorgesehen. Mit dieser bekannten Kraftstoffeinspritzpumpe wird bei einer mechanisch gesteuerten Kraftstoffeinspritzpumpe die Förderrate durch das gesteuerte Entnahme Volumen variiert und der Spritzbeginn in Abhängigkeit von einer Reihe relevanter Betriebsparametern exakt eingestellt. Dabei erfolgt jeder Förderhub mit Beginn einer dem Pumpenkolben antreibenden Nockenerhebungskurve und endet bei jeder Last grundsätzlich in einem Bereich der Nockenerhebungskurve, die vor dem oberen Totpunkt desselben liegt. Durch die Steuerung des Entnahmevolumens wird bei dieser Pumpe wie bereits oben dargestellt, als auch bei anderen Ausführungen angestrebt, eine Verlängerung der Spritzdauer durch Minderung der Einspritzrate erzielt. Der Aufwand dafür ist jedoch erheblich.

Eine andere Lösung zur Erzielung unterschiedlicher Einspritzraten ist durch die DE-A1 35 24 387 bekannt. Dort werden unterschiedliche Nockenbereiche zur Variation der Einspritzrate angesteuert. Es handelt sich dabei ebenfalls um eine sogenannte Verteilerkraftstoffeinspritzpumpe der prinzipiellen Bauart wie beim vorstehend diskutierten Stand der Technik erwähnt. Mit einem durch einen Nockenantrieb drehend und hin und her angetriebenen Pump- und Verteilerkolben, in dem ein Entlastungskanal von seinem Pumpenarbeitsraum zu einem Niederdruckkraftstoffraum verläuft, der durch einen auf dem Pumpenkolben verschiebbaren Ringschieber gesteuert wird. Im vorliegenden wird der Ringschieber durch einen Stellmotor in Abhängigkeit von Betriebsparamtern auf dem Pumpenkolben längsverschoben und es ist zusätzlich eine Verdreheinrichtung des Ringschiebers vorgesehen. Der Ringschieber steuert mit seiner pumpenarbeitsraumseitigen Steuerkante eine erste Austrittsöffnung des Entlastungskanals an der Mantelfläche des Pumpenkolbens derart, daß ab einem bestimmten Pumpenkolbenhub sich im Pumpenarbeitsraum kein Hochdruck für eine Hochdruckeinspritzung mehr aufbauen kann und somit das Einspritzende bestimmt ist. In einer ersten Drehstellung des Ringsschiebers ist dabei der Entlastungskanal bei Pumpenkolbenförderhubbeginn verschlossen und wird zum Ende des gesteuerten Förderhubes aufgesteuert, so daß sich der Spritzbeginn von der Einstellung des Hubbeginns des Pumpenkolbens bestimmt. Die Einstellung erfolgt dabei mit einer bekannten Spritzbeginnverstelleinrichtung, die den Nockenantrieb des Pumpenkolbens verstellt. Wird jedoch der verdrehbare Ringschieber in eine zweite Stellung gebracht, so ist mit Pumpenkolbenhubbeginn eine zweite Austrittsöffnung des Entlastungskanals zunächst über eine Nutenanordnung im Ringschieber mit dem Niederdruckraum verbunden. Ab einem durch die Länge der Nuten bzw. der Stellung des Ringschiebers bestimmten Stellung wird während des folgenden Hubes des Pumpenkolbens der Entlastungskanal verschlossen, so daß zu einem späteren Zeitpunkt als im vorgeschriebenen Falle der Aufbau eines einspritzwirksamen Förderdruckes im Pumpenarbeitsraum beginnt. Das Ende der Hochdruckeinspritzung wird wiederum durch die obere Steuerkante und des Aufsteuerns der ersten Austrittsöffnung des Entlastungskanals bestimmt. Bei dieser Ausgestaltung wird der wirksame Förderhub des Pumpenkolbens in einem gewissen Anfangsbereich der Nockenerhebungskurve des Nockenantriebs verstellt. Das Förderende erfolgt dabei in üblicher Weise immer vor Ende der Nockenerhebungskurve. Dabei steht bei der Ringschiebereinstellung für den späteren Spritzbeginn grundsätzlich aus konstruktiven Gründen eine geringere Einspritzmenge zur Verfügung.

### Vorteile der Erfindung

Das erfindungsgemäße mit den kennzeichnenden Merkmalen des Hauptanspruchs weitergebildete Verfahren hat gegenüber dem eingangs genannten Stand der Technik den Vorteil, daß durch die spezielle Wahl des bis zum oberen Totpunkt gehenden Teils der Nockenerhebungskurve für den Pumpenkolbenantrieb bei niedriger Last und dem dort vorliegenden flachen Kurvenverlauf auf einfache Weise eine zum Zwecke der Geräuschminderung im Leerlauf der Brennkraftmaschine gewünschte niedrige Kraftstoffeinspritzrate erzielt werden kann. Durch die damit mittels Ansteuern des elektrischen Ventils zunächst resultierende Spätverlegung des Einspritzbeginns wird durch eine kompensierende Frühverstellung des Spritzbeginns über die Verstellung des Nockenantriebs kompensiert. Mit zunehmender Last aus dem Niedrigstlastbereich hinaus erfolgt dann am Nockenantrieb eine Spätverstellung, die der üblichen drehzahlabhängigen Frühverstellung des Spritzbeginns überlagert ist. Damit können für den speziellen Betrieb im Leerlaufbereich bzw. bei niedriger Last alle Anforderungen der Brennkraftmaschine erfüllt werden. Für den Normalbetrieb wird die sonst in üblicher Weise ausgestaltete Pumpe in bekannter Weise betrieben. Dabei kann der Spritzbeginn bei auf Normalbetrieb zurückgestellter Spritzverstellvorrichtung entweder durch die Spritzverstellvorrichtung gesteuert werden oder durch die Ansteuerung des elektrisch gesteuerten Ventils.

Die vorteilhafte Weiterbildung gemäß Anspruch 2 wird durch die Grundeinstellung im zweiten Betriebsbereich in einfacher Weise eine Voreinstellung erreicht, wobei der Steuerungsaufwand sehr gering gehalten wird.

Eine vorteilhafte Kraftstoffeinspritzpumpe zur Durchführung des eingangs genannten erfindungsgemäßen Verfahrens wird in Anspruch 3 angegeben, wobei in vorteilhafter Weise eine übliche Spritzverstelleinrichtung, wie sie bei mechanisch gesteuerten Kraftstoffeinspritzpumpen in großen Stückzahlen verwirklicht wird, verwendet werden kann. Auf diese Weise läßt sich günstig im Baukastensystem die erfindungsgemäße Kraftstoffeinspritzpumpe verwirklichen. Dabei wird der übliche Spritzversteller in einfacher Weise modifiziert, ohne dessen in Abhängigkeit von der Drehzahl vorzunehmende Frühverstellung zu behindern. Gemäß Anspruch 5 kann in universeller Weise Einfluß auf die Spritzverstellsteuerung genommen werden und zudem außer den Parametern Drehzahl, Last und Leerlaufbetrieb noch andere Parameter berücksichtigt werden. Dies sind zum Beispiel die Bedingungen beim Kaltstart. Die Ausgestaltungen gemäß den Ansprüchen 6 bis 7 bieten exakte Einstellmöglichkeiten unter Verwendung von an sich bekannten Spritzverstellvorrichtungen. Die weiterhin vorteilhafte Ausgestaltung gemäß den Ansprüchen 8 und 9 bietet die Möglichkeit, die drehzahlabhängige Spritzbeginnverstellcharakteristik der Spritzverstellvorrichtung unbeeinflußt zu lassen, indem für den Betrieb im Leerlaufbereich lediglich die gesamte Spritzbeginnverstellvorrichtung verschoben wird.

### Zeichnung

Sieben Ausführungsbeispiele des Gegenstands der Erfindung sind in der Zeichnung vereinfacht dargestellt und werden im nachfolgenden naher beschrieben. Es zeigen Figur 1 eine Verteilerkraftstoffeinspritzpumpe zur Durchführung des erfindungsgemäßen Verfahrens in einem ersten Ausführungsbeispiel mit mit dem Gaspedal der Brennkraftmaschine gekoppelter Spritzverstellung, Figur 2 ein Diagramm über die Steuerzeiten zum ersten Ausführungsbeispiel, Figur 3 eine erste Variante zum ersten Ausführungsbeispiel, Figur 4 eine zweite Variante der Spritzverstellung zum ersten Ausführungsbeispiel, Figur 5 ein viertes Ausführungsbeispiel mit einem mit einem Steuerkolben oder Servokolben versehenen Spritzversteller mit durch ein Magnetventil beeinflußtem Steuerdruck, Figur 6 eine Variante zur Ausführung nach Figur 5 mit durch einen Stellmotor oder Schrittmotor betätigten Steuerschieber, Figur 7 ein Diagramm über die Funktionsweise der Ausführungsbeispiele nach Figur 5 oder 6, Figur 8 ein sechstes Ausführungsbeispiel der Erfindung mit einem in einem Trägerkolben gelagerten Spritzverstellkolben der Spritzverstelleinrichtung, wobei der Trägerkolben durch einen gesteuerten Steuerdruck verstellbar ist und Figur 9 eine Variante zum Ausführungsbeispiel nach Figur 8, bei der der Trägerkolben durch ein Stellglied mechanisch verstellt wird.

### Beschreibung der Ausführungsbeispiele

In einem Gehäuse 1 einer Kraftstoffeinspritzpumpe ist in einem Pumpenzylinder 2 ein Pumpenkolben 3 gelagert, der im Pumpenzylinder 2 stirnseitig einen Pumpenarbeitsraum 4 einschließt. Der Pumpenkolben wird durch einen Nockenantrieb 6, bestehend aus einer Nockenscheibe 7, die auf einem drehbaren Rollenring 8 mit Rollen 9 abläuft, in eine hin- und hergehende und zugleich drehende Bewegung versetzt. Zur Übertragung der Drehbewegung ist die Nockenscheibe 7 mit einer durch das Gehäuse geführten Antriebswelle 11 gekoppelt und andererseits über einen Stift 12 mit dem Pumpenkoben gekoppelt, der durch zwei Federn 13 an der Nockenscheibe 7 und diese auf den Rollen 9 gehalten wird. Bei der Drehbewegung des Pumpenkolbens dient dieser zugleich als Verteiler, indem er den von ihm aus den Arbeitsraum 4 verdrängten Kraftstoff über eine Längsbohrung 14, an die sich radial eine sich zur Mantelfläche des Pumpenkolbens öffnende Verteileröffnung 15 anschließt zu einer von mehreren Kraftstoffeinspritzleitungen 17 leitet. Diese Leitungen führen in einer radialen Ebene vom Pumpenzylinder ab und sind entsprechend der Zahl der Pumpenhübe des Pumpenkolbens pro Umdrehung bzw. Zahl der zu versorgenden Kraftstoffeinspritzstellen um den Pumpenzylinder herum verteilt angeordnet. Die Einspritzleitungen führen zu nicht weiter dargestellten Einspritzdüsen an der Brennkraftmaschine.

Während des Saughubs des Pumpenkolbens wird der Pumpenarbeitsraum über Füllnuten 18 gefüllt, die als Längsnuten ausgehend von der pumpenarbeitsraumseitigen Stirnseite des Pumpenkolbens an diesem angeordnet sind und während des Saughubs im Wechsel mit einer in den Pumpenzylinder mündenden Füllöffnung 19 in Verbindung kommen. Die Füllöffnung 19 ist über einen Saugkanal 21 mit dem Innern des Pumpengehäuses verbunden, wo ein kraftstoffgefüllter Saugraum 22 vorgesehen ist. Dieser wird von einer Kraftstofförderpumpe 23 aus einem Kraftstoffvorratsbehälter 24 mit Kraftstoff versorgt und mit Hilfe eines Druckventils 25, das den Abfluß aus dem Saugraum zum Kraftstoffvorratsraum bzw. zur Saugseite der Förderpumpe 30 steuert, unter einem gesteuerten Druck gehalten.

Mit dem Pumpenarbeitsraum 4 ist ferner ein Entlastungskanal 27 verbunden, der ebenfalls zum Saugraum 22 führt, aber ein elektrisch gesteuertes Ventil 29 enthält, das von einer Steuereinrichtung 30 gesteuert wird. Die Steuerung erfolgt so, daß mittels eines Ventilschließgliedes 31 des elektrisch gesteuerten Ventils 29 der Entlastungskanal 27 dann verschlossen wird, wenn auf Hochdruck gebrachter Kraftstoff zur Einspritzung gelangen soll. Auf diese Weise kann mit dem Schließen des elektrisch gesteuerten Ventils der Beginn der Kraftstoffeinspritzung während des Pumpenkolbenförderhubes festgelegt werden und mit dem Öffnen des Ventils das Ende der Kraftstoffeinspritzung und damit auch die Menge des einzuspritzenden Kraftstoffs festgelegt werden. Durch Variation der Steuerzeiten des Magnetventils wird somit in an sich bekannter Weise die Spritzphase betimmt, wobei diese im weiten Rahmen variiert werden kann, soweit der zum Antrieb des Pumpenkolbens vorgesehen Nocken diese Variation durch eine entsprechende Hubhöhe ermöglicht. Bei Verteilerkraftstoffeinspritzpumpen dieser Art, die zur Versorgung von wenigen Einspritzstellen vorgesehen ist, wie zum Beispiel eine Dreizylinder- oder Vierzylinderverteilereinspritzpumpe, steht eine relativ lange Nockenflanke der auf der Nockenscheibe 7 vorgesehenen Nocken zur Verfügung. Steigt jedoch die zahl der pro Umdrehung zu versorgenden Einspritzstellen, so reduziert sich die zur Verfügung stehende Nockenhöhe, da die Nockenflanken aus Festigkeitsgründen und aus Gründen des dynamischen Verhaltens nicht beliebig steil gestaltet werden können. In dem Maße verringern sich auch die Möglichkeiten, mit der Steuerung durch das elektrisch gesteuerte Ventil 29 allein die beim dynamischen Verhalten der Brennkraftmaschine notwendige Spritzbeginnverstellung auf Früh durchzuführen.

Außer vorerwähnten Möglichkeit, auf den Spritzbeginn Einfluß zu nehmen, ist beim vorgesehenen Ausführungsbeispiel auch noch eine zweite Möglichkeit für diesen Zweck vorhanden. Dazu greift in den Rollenring 8 radial ein Betätigungsarm 32 ein, der am anderen Ende mit einem Verstellkolben 34 einer Spritzverstelleinrichtung 35 gekoppelt ist. Der Verstellkolben ist in einem Führungszylinder 36 gelagert und schließt dort mit seiner einen Stirnseite einen Federraum 37 ein, in den eine sich zwischen Verstellkolben und Führungszylinder abstützender Rückstellfeder 38 angeordnet ist. Dieser Raum ist druckentlastet. Auf der anderen Seite des Verstellkolbens geht von der Stirnseite ein Zapfen 39 aus, der in Achsrichtung durch die Stirnwand des Führungszylinders 36 nach außen führt, dort eine Anschlagplatte 40 aufweist, auf die ein Nocken 42 zur Anlage kommt. Dieser ist um eine Achse 43 durch einen Hebel 44 schwenkbar, der über eine Kupplungseinrichtung 45 mit einem Gaspedal 46 gekoppelt ist, mit dem ein Fahrer des Fahrzeugs, das mit der von der Kraftstoffeinspritzpumpe versorgten Brennkraftmaschine angetrieben wird, den Drehmomentwunsch bzw. die erreichbare Drehzahl oder Fahrzeuggeschwindigkeit eingibt. Mit dem Hebel 44 ist ferner ein Weggeber 48 gekoppelt, dessen Ausgangssignal der Steuereinrichtung 30 zugeführt wird und der vorteilhaft als mit dem Gaspedal gekoppelter Potentiometer ausgeführt ist.

Mit der Spritzverstelleinrichtung kann die Drehstellung des Rollenrings 8 verändert werden und somit der Drehwinkel der Antriebswelle 11 bzw. der Nockenscheibe 7 oder des Pumpenkolbens 3, bei dem ein Nocken der Nockenscheibe 7 auf eine der Rollen aufzulaufen beginnt. Zur gleichmäßigen Auslastung sind mehrere Rollen 9 vorgesehen, die mit einer entsprechenden Anzahl von Nocken zusammenarbeiten. Die Verstellung des Rollenrings erfolgt dabei in Abhängigkeit von der Last entsprechend der Betätigung des Gaspedales 46. Dabei ist die Einrichtung so ausgelegt, daß der Beginn des Förderhubs des Pumpenkolbens in Leeraufstellung des Gaspedals bei einem frühen Drehwinkel erfolgt und mit zunehmender Last auf einen späteren Drehwinkel verstellt wird. Dieser Zusammenhang ist dem Diagramm in Figur 2 entnehmbar. Dort sind über den Drehwinkel α zwei Nockenerhebungskurven aufgezeichnet, wobei die eine, die linke, einen Betriebszustand der Brennkraftmaschine bzw. Kraftstoffeinspritzpumpe kennzeichnet, in dem eine geringe Kraftstoffeinspritzmenge zur Einspritzung kommt. Dies entspricht dem Leerlaufbetrieb. Diese Verstellung ermöglicht einem frühstmöglichen Spritzbeginn. Die steuereinrichtung 30 steuert nun das elektrisch gesteuerte Ventil 29 erfindungsgemäß derart an, daß der Pumpenkolben den zu fördernden Kraftstoff bis hin zu seinem obersten Totpunkt fördert. Dementsprechend schließt das Ventil 29 bei OT oder kurz danach. Die bei diesem Betriebsbereich zur Einspritzung kommende Kraftstoffmenge wird nun so eingesteuert, daß sie dem oberen Totpunkt vorgelagert wird. Bei einem dafür notwendigen Förderhub hl muß das elektrisch gesteuerte Ventil zu einem Punkt SB1 geschlossen werden. Für die Einspritzung dieser Leerlaufmenge entsprechend hl benötigt die Kraftstoffeinspritzpumpe einen Drehwinkel von α1, also von SB₁ bis OT. Würde die gleiche Menge über einen tieferliegenden Nockenhub zur Einspritzung kommen, so wäre, wie sich leicht aus dem Diagramm ablesen läßt, ein wesentlich kleinerer Drehwinkel α1, notwendig. Der Vorteil der hier gewählten Austeuerung im Leerlaufbetrieb besteht darin, daß die zur Einspritzung kommende Kraftstoffeinspritzmengen über einen großen Drehwinkel zur Einspritzung gelangt, was letztendlich dann mit einer sehr geringen Kraftstoffeinspritzrate erfolgt.

Soll die Brennkraftmaschine gestartet werden, ohne daß das Gaspedal betätigt wird, so muß die Leerlaufmenge um die Startübermenge QST bzw. dem Hub hst vergrößert werden. In diesem Fall schließt das elektrisch gesteuerte Ventil 29 zu einem noch früheren Zeitpunkt ST. Diese zusätzliche Frühverlegung ist ganz im Sinne der Anforderungen, da bei noch kalter Brennkraftmaschine mit einem höheren Zündverzug gerechnet werden muß. Regelmäßig werden zum Start bei kalter Brennkraftmaschine Frühverstellungen vorgenommen, damit der eingebrachte Kraftstoff zeitgerecht vor OT zur Entflammung kommt.

Ausgehend von der Leerlaufsituation muß bei Lastaufnahme zusätzlich Kraftstoff zur Einspritzung kommen. Hier wäre eine Frühverstellung, die sich bei einer unveränderten, linken Nockenerhebungskurve ergäbe, unverwünscht. Durch die erfindungsgemäße Spritzbeginnverstellung mit zunehmender Last beim Gasgeben nach Spät, verschiebt sich die linke Kurve nach rechts. In dem Diagramm ist die Vollastposition der Nockenerhebungskurve als rechte Kurve eingetragen. In dem Maße, wie die Nockenerhebungskurve auf Spät verstellt wird, kann die Lage der Einspritzphase nockenabwärts verlegt werden, in den steileren Bereich des Nockens. Bei der rechten Kurve N_{VL} ist als Beispiel der Vollasthub h_{VL} eingetragen, wobei das Spritzende SE₂ vor dem oberen Totpunkt OT liegt. Der Spritzbeginn SB₂ liegt im mittleren Bereich der Nockenflanke und relativ spät. Dies entspricht der Lage der Einspritzung bei Vollast und niedriger Drehzahl. Wird die Drehzahl erhöht, so kann der Spritzbeginn bis zum Fuß der Nockenerhebungskurve verlegt werden. Mit dem dort eingetragenen Spritzbeginn SB₃ ist der Spritzbeginn für die Vollastkraftstoffeinspritzmenge h_{VL} bei hoher Drehzahl angegeben. Der Spritzbeginn für Vollastbetrieb ändert sich somit im Bereich zwischen SB₂ und SB₃. Soll eine Startübermenge bereitgestellt werden, die bei auf Vollast gegebener Pedalstellung eingesteuert werden soll, so kann hier entsprechend dem niedrigen Drehzahlfall die Startmenge durch den Bereich SB₂ bis OT angehängt werden. Auch bis zum möglichst frühen Spritzbeginn kann Kraftstoffmenge dem Punkt SB₂ vorgelagert werden.

Mit dieser Ausführung bei starrer Kupplung der Spritzbeginnverstelleinrichtung mit dem Gaspedal und mit Rückmeldung sowie Erfassung aller für die Einspritzmenge und Einspritzbeginn notwendigen Parameter durch die Steuereinrichtung 30 läßt sich ohne zusätzlich großen mechanischen Aufwand eine geringe Kraftstoffeinspritzrate für den Leerlaufbetrieb zur Verfügung stellen. Dabei kann die Nockenlänge bzw. der Nockenhub des Antriebsnockens voll für den eigentlichen Einspritzvorgang genutzt werden, ohne daß Förderhub für die Förderung von Bypassmengen verlorengeht.

Eine Variante zur Kopplung der Spritzverstelleinrichtung zeigt die Spritzverstelleinrichtung 35′ gemäß Fig 3. Hier wird der Zapfen 39′ nicht durch ein Nocken über ein Gestänge vom Gaspedal 46 betätigt, sondern durch einen Stellmotor 48, der die Bewegung des Gaspedals 46 über einen diese Bewegung erfassenden Weggeber 49 auf den Zapfen 39′ überträgt. Dabei kann ein Getriebemotor oder ein Schneckentrieb vorgesehen sein.

Eine Variante der vorstehenden Ausführungsbeispiel zeigt Figur 4. Dort wird der Druck im Saugraum 22 drehzahlabhängig gesteuert und über eine Drosselöffnung 51 im Verstellkolben 34′ in einen Arbeitsraum 52 geleitet, der stirnseitig vom Stellkolben 34′ im Führungszylinder 36, den Federraum 37 abgewandt, eingeschlossen wird. Mit zunehmender Drehzahl bzw. zunehmendem Druck im Saugraum 22 wird dann der Verstellkolben 34′ entgegen der Kraft der Rückstellfeder 38 verschoben, was einer Frühverstellung entspricht. Zusätzlich ist der Federraum 37 über ebenfalls eine Drossel 53 mit dem Saugraum 22 verbunden. Die vom Federraum 37 abführende Entlastungsleitung 54, die zum Kraftstoffvorratsbehälter 24 führt, enthält nun ein Magnetventil 55, das von der Steuereinrichtung 30 angesteuert wird. Mit diesem Ventil, das getaktet oder analog angesteuert werden kann, kann nun lastabhängig der Druck im Federraum 37 erhöht werden und damit eine relative Spätverstellung der oben beschriebenen Frühverstellung überlagert werden. Hiermit ergibt sich in vorteilhafter Weise eine Spritzverstellung durch Winkelverschiebung der Nockenerhebungskurve, wobei der Nockenhub der Nocken optimal für die Kraftstoffeinspritzung ausgenutzt werden kann. Es kann dabei zusätzlich die Einspritzphase im Leerlaufbereich an das oberste Ende der Nockenerhebungskurve verlegt werden, wie dies zuvor beschrieben wurde. In einfacher Weise ist hier lediglich eine Ansteuerung eines Magnetventils notwendig. Eine solche Steuerung des Drucks mit Hilfe eines Magnetventils kann auch bei entsprechender Anpassung für die Steuerung des Drucks im Arbeitsraum 52 anstelle einer Drucksteuerung im Federraum vorgesehen werden. Alternativ kann aber auch statt der Anbringung eines Magnetventils 55 und der Drossel 53 der Federraum 37 wie beim Ausführungsbeispiel nach Figur 1 und 3 voll entlastet sein. Für die Frühverstellung im Bereich des Leerlaufbetriebes kann nun gemäß der in Figur 4 gestrichelt eingetragenen Lösung ein Stellglied 57 stirnseitig durch den Führungszylinder 36' in den Arbeitsraum 52 eingeführt werden und dort den Verstellkolben 34' für den Leerlaufbetriebsbereich entgegen der Kraft der Feder 38 nach Früh verstellen. Diese Verstellung wird mit zunehmender Last zurückgenommen, wobei unabhängig davon eine Frühverstllung durch den im Arbeitsraum 52 wirkenden drehzahlabhängigen Druck erfolgt. Als Antrieb für das Stellglied kann dabei der bei der Ausführung von Figuren 1 und 3 vorgesehene Antrieb für den Zapfen 39 und 39' verwendet werden.

Gemäß einer vierten Ausführungsform, die in Figur 5 wiedergegeben ist, kann die Spritzverstellung auch durch eine Folgekolbeneinrichtung vorgenommen werden (wie sie durch die DE-OS 35 32 719 bekannt ist). Dort ist im Verstellkolben 34'' ein sich zum Federraum 37 hin öffnender koaxialer Führungszylinder 60 vorgesehen, in dem ein Steuerkolben 61 verschiebbar ist und mit seiner inneren Stirnseite einen Arbeitsraum 62 einschließt, der über eine Drossel 63, eine radiale Ausnehmung 64, über die der Betätigungsarm 32 zur Kupplung in den Verstellkolben 34 hineinragt und eine Verbindungsöffnung 65, durch die der Betätigungsarm durch die Wand des Pumpengehäuses in den Rollenring 8 eingreift, mit dem Pumpensaugraum 22 verbunden. Andererseits ist der Steuerkolben von einer Steuerfeder 66 beaufschlagt, die sich am Gehäuse der Spritzverstelleinrichtung 35'' abstützt. Zwei Ringnuten am Steuerkolben definieren einen mittleren Bund 67, der je nach Lage einen radial vom Führungszylinder 60 ab gehenden und zum Arbeitsraum 52' des Verstellkolbens 34' führenden Druckkanal 68 entweder über die eine Ringnut mit dem druckentlasteten Federraum oder über die andere Ringnut und ein Rückschlagventil 69 mit der Ausnehmung 64 bzw. mit dem Saugraum 22 verbindet. Da sich der Druck im Arbeitsraum 62 drehzahlabhängig ändert, wird der Steuerkolben 61 mit zunehmender Drehzahl zunehmend weit entgegen der Steuerfeder 66 verschoben. Erfolgt eine solche Verschiebung aus der in der Figur 5 gezeigten Gleichgewichtslage, so wird über den Kanal 68 Kraftstoff in den Arbeitsraum 52 eingeleitet, solange, bis aufgrund der daraufhin folgenden Verschiebung des Verstellkolbens 34′ entgegen seiner Rückstellfeder 38 der Druckkanal 68 durch den Bund 67 wieder verschlossen wird. Sinkt umgekehrt der Druck im Arbeitsraum 52, so verschiebt sich der Steuerkolben unter der Wirkung der Steuerfeder 66 nach rechts, der Arbeitsraum 52 wird zum Federraum 37 hin entlastet, was zur Folge hat, daß der Druckraum über den sich wiederum verschiebenden Verstellkolben 34′ in Zusammenwirkung mit dem Bund 67 verschließt. So gesehen ist hiermit eine Folgekolbeneinrichtung verwirklicht, die zunächst vom drehzahlabhängigen Druck im Arbeitsraum 22 gesteuert wird. Dieser Druck kann nun durch die Abkoppeldrossel 63 in Verbindung mit einem Entlastungskanal 70 des Arbeitsraumes 62 modifiziert werden analog der Ausgestaltung nach Figur 4. In dem Entlastungskanal 70 ist ein Magnetventil 71 angeordnet, das entsprechend von der Einrichtung 60 angesteuert wird. Auch hier läßt sich eine drehzahlabhängige Frühverstellung verwirklichen und gleichzeitig eine Späterstellung von einer Frühstellung bei zunehmender Last.

Eine alternative Ausführung zeigt Figur 6. Hier ist ein Steuerschieber 61′ vorgesehen, der durch eine zusätzliche Kraft belastbar ist, die durch ein elektrisches Stellwerk, einen Stellmotor oder einem Schrittmotor 71 von der Seite der Steuerfeder 66 her aufgebracht wird. Damit wird das Kräftverhältnis, das auf den Steuerschieber 61′ wirkt, verändert und eine Überlagerung von einer drehzahlabhängigen Frühverstellung und einer lastabhängigen Spätverstellung verwirklichbar. Statt des durch Steuerdruck beaufschlagten Steuerschiebers 61′, kann dieser letztlich aber auch starr mit einer elektrischen Stelleinrichtung gekoppelt sein, wobei dann die Steuerfeder 66 entfällt sowie die Verbindung des Arbeitsraums 62 zum Saugraum 22. Der Arbeitsraum 62 ist dann entlastet. Bei Betätigung des Steuerkolbens wird dann der Verstellkolben in bekannter Weise nachgeführt.

Die mit vorstehenden Ausführungsformen ausgestattete Kraftstoffeinspritzpumpe erlaubt es, eine hohe Zylinderzahl pro Umdrehung des Pumpenkolbens mit Kraftstoff zu versorgen. Insbesondere erlaubt diese Ausstattung, daß der Nockenhub in optimaler Weise ausgenutzt werden kann und damit aber auch eine Einspritzung bis zum oberen Totpunkt des Nockens für den Leerlaufbetrieb verwirklicht werden kann. Mit der drehzahlabhängigen Spritzverstellung durch Verstellen des Nockens braucht kein Nockenhub für die Variantion des Spritzbeginns zur Verfügung gestellt werden. Es kann somit die Einspritzung bereits zu Beginn der Nockenerhebung erfolgen und bis in den steilen Bereich der Nockenerhebungskurve verlegt werden. In Figur 7 sind zwei Nockenerhebungskurven für den Vollastbetrieb N_{VLu}, die rechte Kurve und N_{VLo} die ganz linke Kurve, dargestellt. Die rechte Kurve bedeutet die Nockenstellung für einen niedrigeren Drehzahlbereich, also entsprechend einem späten Spritzbeginn und die Nockenkurve ganz links zeigt eine Nockenposition für einen hohen Drehzahlbereich, also einen frühen Kraftstoffeinspritzbeginn. Weiterhin ist eine Nockenposition für den Leerlaufbereich eingezeichnet, die Kurve N_{L}. Während bei Vollastbetrieb, wie oben gesagt, der Spritzbeginn SBᵤ bzw. SBₒ am Anfang der Nockenerhebungskurve liegt und das Spritzende SEᵤ bzw. SEₒ im mittleren Bereich der Nockenerhebung liegt, ist bei der Nockenkurve N_{L} analog zu Figur 2 das Spritzende SE_{L} im Punkte OT und der Spritzbeginn SB_{L} im oberen Teil der Nockenerhebung. Zugleich ist die Nockenkurve N_{L} frühverschoben, um analog zur Figur 2 den notwendigen frühen Einspritzbeginn zu bekommen und die Spätverlegung zum oberen Totpunkt hin zu kompensieren. Aus dieser Position der Nockenkurve im Leerlaufbetrieb wird bei Lastaufnahme und entsprechend der Drehzahl die für die Einspritzung notwendige Lage der Nockenerhebungskurve, bezogen auf den Antriebsdrehwinkel α, durch die Steuereinrichtung 30 eingestellt. Dazu könnte auch eine Rückmeldung des tatsächlichen Spritzbeginns durch bekannte Geber vorgenommen werden.

Bei einem sechsten Ausführungsbeispiel wird ein spezieller bekannter Spritzversteller verwendet, wie er in der DE-OS 30 10 312 offenbart ist. Hier ist ein Trägerkolben 73 vorgesehen, der in einem Zylinder 74 verschiebbar ist und dabei auf der einen Seite einen Federraum 75 einschließt, in dem sich eine Rückstellfeder 76 zwischen Trägerkolben 73 und Zylinder 74 abstützt. Auf der anderen Stirnseite des Trägerkolbens schließt dieser einen Arbeitsraum 77 ein, der über eine Druckleitung 78 und einem in dieser enthaltenen Ventil 79 mit einer Druckquelle verbunden ist. Zugleich ist der Arbeitsraum über eine Entlastungsleitung 80, in der gegebenenfalls eine Drossel 81 angeordnet sein kann, mit einem Entlastungsraum verbunden. Mit Hilfe des Ventils 79 wird im Arbeitsraum 77 ein Steuerdruck eingestellt, der je nach Höhe den Trägerkolben 73 mehr oder weniger weit entgegen der Kraft der Rückstellfeder 76 verstellt. Im Trägerkolben ist nun der Verstellkolben 34‴ verschiebbar angeordnet und wie beim Ausführungsbeispiel nach Figur 4 auf der einen Seite von einer sich am Trägerkolben abstützenden Rückstellfeder 38′ belastet und auf der anderen Seite von einem hydraulischen Steuerdruck belastet, der über eine Drossel 83 vom Saugraum 22 in den stirnseitig zwischen Verstellkolben 34‴ und Trägerkolben 73 eingeschlossenen Arbeitsraum 84 eingeführt wird. Der Verstellkolben 34′ wird somit in bekannter Weise drehzahlabhängig gegen die Kraft der Rückstellfeder 38′ verschoben, wobei er sich relativ zum Trägerkolben 73 verstellt. In bekannter Weise wird somit eine Frühverstellung bewirkt, die hier wiederum über den Betätigungsarm 32 auf den Rollenring übertragen wird. Dieser Frühverstellung kann nun überlagert werden eine Verstellung des Trägerkolbens 73 selbst. Diese kann entsprechend der obenstehenden Maßgabe so sein, daß sie mit zunehmender Last in Richtung Spät erfolgt, ausgehend von einer anfänglichen Frühstellung. Diese Ausführung hat den Vorteil, daß hier die ursprüngliche Verstellcharakteristik der drehzahlabhängigen Verstellung erhalten bleibt und auch der gesamte Arbeitsbereich des Verstellkolbens 34‴.

Eine Abwandlung zum Ausführungsbeispiel nach Figur 8 stellt die Ausführung nach Figur 9 dar, wobei die Verstellung des Trägerkolbens 73′ statt hydraulisch mechanisch erfolgt. Dazu ist auf der einen, dem Federraum 75 abgewandten Stirnseite des Trägerkolbens ein Nocken 85 vorgesehen, der bei Betätigung des Trägerkolben 73 verstellt. Der Nocken kann dann z. B. durch einen elektrischen Stellmotor, gesteuert durch die Steuereinrichtung 30, betätigt werden. Auch hier kann eine Rückmeldung der Stellung des Trägerkörpers 73′, wie auch beim obenstehenden Ausführungsbeispiel nach Figur 8, vorgenommen werden anstelle oder zusätzlich zu einer unmittelbaren Erfassung des Spritzbeginns.

## Patentansprüche

1. Verfahren zur Steuerung der Zeit der Kraftstoffhochdruckförderung bei einer Kraftstoffeinspritzpumpe während der Förderhübe eines durch einen verstellbaren Nockenantrieb betätigbaren Pumpenkolbens der Kraftstoffeinspritzpumpe, durch Bestimmen der Zeit des Schließzustandes eines in einer vom Pumpenarbeitsraum der Kraftstoffeinspritzpumpe abführenden Entlastungsleitung angeordneten, von einer elektrischen Steuereinrichtung elektrisch gesteuerten Ventils, wobei durch die Wahl der Zeit des Schließzustandes in Verbindung mit einer gesteuerten Verstellung des Nockenantriebs relativ zur Antriebswelle der Kraftstoffeinspritzpumpe verschiedene Bereiche unterschiedlicher Steilheit des den Pumpenkolben bei seinem Förderhub antreibenden Nockens einwirksam werden und die Spritzdauer und der Spritzbeginn entsprechend den Anforderungen der Brennkraftmaschine von der elektrischen Steuereinrichtung gesteuert werden, wobei in einem ersten Betriebsbereich der Brennkraftmaschine bei Teillast bis Vollast die Zeit der Kraftstoffhochdruckförderung durch Steuerung des elektrischen Ventils und durch Betriebsparameter abhängige Steuerung der Verstellung des Nockenantriebs auf den Anfang bis in den mittleren Bereich der Nockenerhebungskurve des Nockenantriebs gelegt wird, dadurch gekennzeichnet, daß in einem zweiten Betriebsbereich der Brennkraftmaschine entsprechend niedriger Last das Ende der Zeit des Schließzustandes des elektrisch gesteuerten Ventils konstant auf oder nach dem oberen Totpunkt des den Pumpenkolben antreibenden Nockens gelegt wird und die Verstellung des Nockenantriebs in Richtung Früh und davon ausgehend mit zunehmender Last in Richtung Spät erfolgt.

2. Verfahren nach Anspruch 1, dadurch gekennzeichnet, daß im zweiten Betriebsbereich ein in Abhängigkeit von der Last einstellbare Grundeinstellung des Nockenantriebs und damit des Spritzbeginns erfolgt und zusätzlich eine dieser überlagerte, mit zunehmender Drehzahl nach Früh gehende Verstellung des Nockenantriebs erfolgt.

3. Kraftstoffeinspritzpumpe zur Durchführung des Verfahrens nach Ansprüchen 1 oder 2 mit einem von einem Nockenantrieb (6) hin- und hergehend angetriebenen Pumpenkolben (3), der einen Pumpenarbeitsraum (4) einschließt, der während des Saughubs des Pumpenkolbens über einen Saugkanal (21) mit einer Kraftstoffniederdruckquelle (22) verbindbar ist und während des Förderhubs einerseits mit einer Einspritzleitung (17) und andererseits über eine ein elektrisch gesteuertes Ventil (29) enthaltenden Entlastungskanal mit einem Entlastungsraum (22) verbindbar ist, wobei die Zeit des Schließzustandes des elektrisch gesteuerten Ventils (29) die Zeit der Kraftstoffhochdruckförderung zur Einspritzstelle bei der Kraftstoffeinspritzpumpe bestimmt und mit einer einen Verstellkolben (34) aufweisenden Spritzverstelleinrichtung (35), durch die der Drehwinkel, bei der der Förderhub des Pumpenkolbens beginnt, bezogen auf den Drehwinkel der Antriebswelle (11) der Kraftstoffeinspritzpumpe , verstellbar ist, wobei der Verstellkolben mit einem Gaspedal (46) der Brennkraftmaschine elektrisch oder mechanisch gekoppelt ist und die momentane Stellung des Verstellkolbens (34) mit einem Weggeber (49) erfaßt ist, dessen Ausgang mit der elektrischen Steuereinrichtung (30) verbunden ist, durch die die Steuerzeiten des elektrisch gesteuerten Ventils (29) insbesondere dessen Schließpunkt unter Berücksichtigung der für den Spritzbeginn maßgeblichen Parameter gebildet werden, wobei Mittel vorsprechen sind, die in einem ersten Betriebsbereich der Brennkraftmaschine bei Teillast bis Vollast die Zeit der Kraftstoffhochdruckförderung durch Steuerung des elektrischen Ventils und durch Betriebsparameter abhängige Steuerung der Verstellung des Nockenantriebs auf den Anfang bis in den mittleren Bereich der Nockenerhebungskurve des Nockenantriebs legen, dadurch gekennzeichnet, daß die Mittel in einem zweiten Betriebsbereich der Brennkraftmaschine entsprechend niedriger Last das Ende der Zeit des Schließzustandes des elektrisch gesteuerten Ventils konstant auf oder nach dem oberen Totpunkt des den Pumpenkolben antreibenden Nockens legen und die Verstellung des Nockenantriebs in Richtung Früh und davon ausgehend, in Abhängigkeit von der gaspedalposition mit zunehmender Last in Richtung Spät erfolgt.

4. Kraftstoffeinspritzpumpe nach Anspruch 3, dadurch gekennzeichnet, daß bei einem Start der Brennkraftmaschine und Leerlaufstellung des Gaspedals (46) die Startübermenge durch Frühverlegung des Schließzeitpunktes des elektrisch gesteuerten Ventils (29) bereitgestellt wird.

5. Kraftstoffeinspritzpumpe nach Ansprüch 3, wobei der Verstellkolben (34) der Spritzverstelleinrichtung (35) durch ein hydraulisches Druckmittel das einen mit der Drehzahl zunehmenden Druck aufweist, entgegen der Kraft einer Rückstellfeder (38) verstellbar ist, und wobei der Verstellkolben (34) durch eine Stelleinrichtung (39, 48; 55; 71; 73; 73', 57) zusätzlich in Abhängigkeit von der Stellung von einem die Last und damit den ersten und zweiten Betriebsbereich erfassenden Lastverstellglied (46) der Brennkraftmaschine entgegen der Kraft der Rückstellfeder (38) verstellbar ist, dadurch gekennzeichnet, daß mittel vorgesehen sind, die mit zunehmender Last die zusätzliche Verstellung des Verstellkolbens reduzieren.

6. Kraftstoffeinspritzpumpe nach Anspruch 5, dadurch gekennzeichnet, daß die Stelleinrichtung ein Stellglied in Form eines Stellnockens (42) aufweist.

7. Kraftstoffeinspritzpumpe nach Anspruch 5, dadurch gekennzeichnet, daß der Verstellkolben (34') auf einer der Rückstellfeder (38) abgewandten Seite einen Arbeitsraum (52) einschließt, der über ein elektrisch gesteuertes Ventil mit einer Druckquelle verbunden ist und über eine Drossel entlastbar ist oder über eine Drossel mit einer Druckquelle verbunden ist und über ein elektrisch gesteuertes Ventil entlastbar ist, wobei die Öffnung des elektrisch gesteuerten Ventils durch die elektrische Steuereinrichtung (30) in Abhängigkeit von der Drehzahl zur Steuerung des mit der Drehzahl zunehmenden Drucks und zusätzlich von der Stellung des Lastverstellgliedes (46) der Brennkraftmaschine für die zusätzliche Verstellung gesteuert wird.

8. Kraftstoffeinspritzpumpe nach Anspruch 5, dadurch gekennzeichnet, daß der Verstellkolben (34') auf einer der Rückstellfeder (38) zugewandten Seite einen Federraum (37) einschließt, der über eine Drossel (53) mit einer auf den mit der Drehzahl zunehmenden Druck gesteuerten Druckquelle und über ein elektrisch gesteuertes Ventil (55) mit einem Entlastungsraum oder über ein elektrisch gesteuertes Ventil mit der Druckquelle und über eine Drossel mit einem Entlastungsraum (24) verbunden ist, wobei die Öffnung des elektrisch gesteuerten Ventils durch die elektrische Steuereinrichtung (30) in Abhängigkeit von der Stellung des Lastverstellgliedes (46) der Last der Brennkraftmaschine für die zusätzliche Verstellung gesteuert wird.

9. Kraftstoffeinspritzpumpe nach Anspruch 5, dadurch gekennzeichnet, daß der Verstellkolben (34) auf einer der Rückstellfeder (38) abgewandten Seite einen Arbeitsraum (52) einschließt, der über einen im Verstellkolben (34'') in Achsrichtung geführten Steuerkolben (61) entweder mit einer Druckquelle des hydraulischen Druckmittels oder mit einem Entlastungsraum verbindbar ist, welcher Steuerkolben (61) sich auf seiner einen Stirnseite an einer Steuerfeder (66) abstützt und auf seiner anderen Seite von dem Druckmittel belastet ist und der Verstellkolben (34'') als Folgekolben zum Steuerkolben (61) ausgebildet ist und der Steuerkolben zusätzlich durch eine in Abhängigkeit von der Stellung des Lastverstellgliedes variablen Kraft für die zusätzliceh Verstellung belastet ist.

10. Kraftstoffeinspritzpumpe nach Anspruch 9, dadurch gekennzeichnet, daß die variable Kraft durch ein elektrisch gesteuertes Stellwerk auf der Seite der Steuerfeder auf den Steuerkolben (61) wirkt.

11. Kraftstoffeinspritzpumpe nach Anspruch 9, dadurch gekennzeichnet, daß die variable Kraft aus der Variation des auf den Steuerkolben wirkenden Drucks dadurch gebildet wird, daß ein vor dem Steuerkolben auf seiner der Steuerfeder abgewandten Seite liegender Arbeitsraum (62) über eine Drossel (63) mit der Druckquelle verbunden ist und über ein elektrisch gesteuertes Ventil (71) mit einem Entlastungsraum (24) verbindbar ist.

12. Kraftstoffeinspritzpumpe nach Anspruch 5, dadurch gekennzeichnet, daß der Verstellkolben (34) auf einer der Rückstellfeder (38) abgewandten Seite einen Arbeitsraum (52) einschließt, der über einen im Verstellkolben (34'') in Achsrichtung geführten Steuerkolben (61) entweder mit einer Druckquelle des hydraulischen Druckmittels oder mit einem Entlastungsraum verbindbar ist, und der Steuerkolben (61) durch eine elektrisch gesteuerte Stellvorrichtung in Abhängigkeit von der Drehzahl und zusätzlichen von der Stellung des Lastverstellgliedes (46) der Brennkraftmaschine für die zusätzliche Verstellung betätigbar ist und der Verstellkolben (34'') als Folgekolben des Steuerkolbens ausgebildet ist.

13. Kraftstoffeinspritzpumpe nach Anspruch 5, dadurch gekennzeichnet, daß der Verstellkolben (34''') innerhalb eines Trägerkolbens (73) angeordnet ist, an dem sich die Rückstellfeder (38) abstützt und mit diesem auf einer der Rückstellfeder (38') abgewandten Seite einen Arbeitsraum (84) einschließt, der mit dem Druckmittel beaufschlagt ist und der Trägerkörper in Abhängigkeit von der Stellung des Lastverstellgliedes für die zusätzliche Verstellung entgegen einer Rückstellkraft (76) verstellbar ist.

14. Kraftstoffeinspritzpumpe nach Anspruch 13, dadurch gekennzeichnet, daß der Trägerkolben (73) durch einen in Abhängigkeit von der Stellung des Lastverstellgliedes (46) gebildeten Druckmitteldruck verstellbar ist.

15. Kraftstoffeinspritzpumpe nach Anspruch 13, dadurch gekennzeichnet, daß der Trägerkörper (73') mit dem Gaspedal (46) der Brennkraftmaschine elektrisch oder mechanisch gekoppelt ist und in Abhängigkeit von der Last mit zunehmender Last von einem frühen Spritzbeginn auf einen späten Spritzbeginn verstellbar ist.

## Claims

1. Method of controlling the time of the fuel high-pressure delivery in a fuel injection pump during the delivery strokes of a pump piston, which can be actuated by an adjustable cam drive, of the fuel injection pump by determining the time of the closed condition of a valve arranged in a relief conduit leading away from the pump working space of the fuel injection pump and electrically controlled by an electrical control device, various ranges of different steepness of the cam driving the pump piston during its delivery stroke becoming effective by the selection of the time of the closed condition in association with a controlled adjustment of the cam drive relative to the drive shaft of the fuel injection pump and the duration of injection and the beginning of injection being controlled by the electrical control device corresponding to the demands of the internal combustion engine and, in a first operating range of the internal combustion engine at part load to full load, the time of the fuel high-pressure delivery being placed at the beginning of and extending to the central range of the cam lift curve of the cam drive by control of the electrical valve and by control, as a function of operating parameters, of the adjustment of the cam drive, characterised in that in a second operating range of the internal combustion engine corresponding to low load, the end of the time of the closed condition of the electrically controlled valve is permanently placed at or after the top dead centre of the cam driving the pump piston and the adjustment of the cam drive takes place in the early direction and, starting from this, in the late direction with increasing load.

2. Method according to Claim 1, characterised in that in the second operating range, a basic position of the cam drive, and therefore of the beginning of injection, occurs which can be adjusted as a function of the load and, additionally superimposed on this, an adjustment of the cam drive towards early occurs with increasing rotational speed.

3. Fuel injection pump for carrying out the method according to Claim 1 or 2, having a pump piston (3) reciprocated by a cam drive (6), which pump piston encloses a pump working space (4), which can be connected to a fuel low-pressure source (22) via a suction passage (21) during the suction stroke of the pump piston and can be connected during the delivery stroke to an injection conduit (17), on the one hand, and to a relief space (22) via a relief passage containing an electrically controlled valve (29), on the other, the time of the closed condition of the electrically controlled valve (29) determining the time of the fuel high-pressure delivery to the injection spot at the fuel injection pump and having an injection adjusting device (35) having an adjusting piston (34), by means of which injection adjusting device (35) the rotational angle at which the delivery stroke of the pump piston begins (referred to the rotational angle of the drive shaft (11) of the fuel injection pump) can be adjusted, the adjusting piston being electrically or mechanically connected to an accelerator pedal (46) of the internal combustion engine and the instantaneous position of the adjusting piston (34) being recorded by a displacement pick-up (49) whose output is connected to the electrical control device (30) by means of which the control times of the electrically controlled valve (29), in particular its closing point, are formed taking account of the parameters decisive for the beginning of injection, means being provided which, in a first operating range of the internal combustion engine at part load to full load, place the time of the fuel high pressure delivery at the beginning of and extending to the central range of the cam lift curve of the cam drive by control of the electrical valve and by control, as a function of operating parameters, of the adjustment of the cam drive, characterised in that in a second operating range of the internal combustion engine corresponding to low load the means permanently place the end of the time of the closed condition of the electrically controlled valve at or after the top dead centre of the cam driving the pump piston and the adjustment of the cam drive takes place in the early direction and, starting from this, in the late direction with increasing load as a function of the accelerator pedal position.

4. Fuel injection pump according to Claim 3, characterised in that for internal combustion engine starting and idling position of the accelerator pedal (46), the starting excess quantity is provided by displacement to early of the closing time of the electrically controlled valve (29).

5. Fuel injection pump according to Claim 3 whereby the adjusting piston (34) of the injection adjusting device (35) can be adjusted against the force of a return spring (38) by means of a hydraulic pressure medium whose pressure increases with rotational speed, and whereby the adjusting piston (34) can be additionally adjusted against the force of the return spring (38) by an adjusting device (39, 48; 55; 71; 73; 73', 57) as a function of the position of a load adjusting element (46) recording the load and, therefore, the first and second operating range, characterised in that means are provided which reduce the additional adjustment of the adjusting piston with increasing load.

6. Fuel injection pump according to Claim 5, characterised in that the setting device is an actuator in the form of a setting cam (42).

7. Fuel injection pump, according to Claim 5, characterised in that the adjusting piston (34') encloses, at its end facing away from the return spring (38), a working space (52) which is connected by means of an electrically controlled valve to a pressure source and which can be relieved via a throttle or connected to a pressure source via a throttle and can be relieved via an electrically controlled valve, the opening of the electrically controlled valve being controlled by the electrical control device (30) as a function of the rotational speed in order to control the pressure which increases with the rotational speed and being additionally controlled, for the additional adjustment, by the position of the load adjusting element (46) of the internal combustion engine.

8. Fuel injection pump according to Claim 5, characterised in that the adjusting piston (34') encloses a spring space (37) at an end facing towards the return spring (38), which spring space (37) is connected via a throttle (53) to a pressure source controlled to the pressure which increases with the rotational speed and is connected via an electrically controlled valve (55) to a relief space or via an electrically controlled valve to the pressure source and via a throttle to a relief space (24), the opening of the electrically controlled valve being controlled, for the additional adjustment, by the electrical control device (30) as a function of the position of the load adjusting element (46) for the load on the internal combustion engine.

9. Fuel injection pump according to Claim 5, characterised in that the adjusting piston (34) encloses a working space (52) at an end facing away from the return spring (38), which working space (52) can be connected by means of a control piston (61), guided in the axial direction in the adjusting piston (34''), either to a pressure source of the hydraulic pressure medium or to a relief space, which control piston (61) is supported at one of its ends on a control spring (66) and is loaded at its other end by the pressure medium, and the adjusting piston (34'') is configured as a follow-up piston to the control piston (61) and the control piston is additionally loaded, for the additional adjustment, by a force which is variable as a function of the position of the load adjusting element.

10. Fuel injection pump according to Claim 9, characterised in that the variable force acts on the control piston (61) by means of an electrically controlled setting gear at the control spring end.

11. Fuel injection pump according to Claim 9, characterised in that the variable force is formed from the variation of the pressure acting on the control piston in such a way that a working space (62) located in front of the control piston at its end facing away from the control spring is connected via a throttle (63) to the pressure source and can be connected via an electrically controlled valve (71) to the relief space (24).

12. Fuel injection pump according to Claim 5, characterised in that the adjusting piston (34) encloses a working space (52) at an end facing away from the return spring (38), which working space (52) can be connected by a control piston (61), guided in the axial direction in the adjusting piston (34''), either to a pressure source of the hydraulic pressure medium or to a relief space, and the control piston (61) can be actuated, for the additional adjustment, by an electrically controlled setting appliance as a function of the rotational speed and additionally by the position of the load adjustment element (46) of the internal combustion engine and the adjusting piston (34'') is configured as a follow-up piston of the control piston.

13. Fuel injection pump according to Claim 5, characterised in that the adjusting piston (34''') is arranged within a supporting piston (73) on which the return spring (38) is supported and, together with this supporting piston, encloses a working space (84) at an end facing away from the return spring (38'), which working space (84) is acted upon by the pressure medium and the supporting body can be adjusted, for the additional adjustment, against a return force (76) as a function of the position of the load adjustment element.

14. Fuel injection pump according to Claim 13, characterised in that the supporting piston (73) can be adjusted by a pressure medium pressure formed as a function of the position of the load adjusting element (46).

15. Fuel injection pump according to Claim 13, characterised in that the supporting body (73') is electrically or mechanically connected to the accelerator pedal (46) of the internal combustion engine and can be adjusted with increasing load, from an early beginning of injection to a late beginning of injection, as a function of the load.

## Revendications

1. Procédé pour régler la durée de refoulement à haute pression du carburant dans une pompe d'injection de carburant pendant les courses de refoulement d'un piston de pompe d'injection de carburant pouvant être actionné par un mécanisme réglage à cames en déterminant la durée de la fermeture d'une vanne disposée dans une conduite de décharge partant de la chambre de travail de la pompe d'injection de carburant, et commandée électriquement par un dispositif de commande électrique, alors qu'en choisissant le temps de la fermeture en liaison avec un réglage commandé du mécanisme à cames par rapport à l'arbre d'entraînement de la pompe d'injection de carburant différentes zones de pente différente de la came entraînant le piston de la pompe lors de sa course de refoulement, peuvent devenir opérationnelles et que la durée d'injection et le débit de l'injection sont commandés en fonction des exigences du moteur à combustion interne par le dispositif électrique de commande, tandis que dans une première zone de fonctionnement du moteur à combustion interne à charge partielle la durée du refoulement du carburant à haute pression est fixé en commandant la vanne électrique et en commandant en fonction de paramètres de fonctionnement le réglage du mécanisme à cames au début jusque dans la zone moyenne de la courbe de levée de came du mécanisme à came, caractérisé en ce que, dans une deuxième zone de fonctionnement du moteur à combustion interne correspondant à la charge basse, la fin du temps de fermeture de la vanne commandée électriquement est maintenue constante au point mort haut ou après le point mort haut de la came entraînant le piston de la pompe et que le réglage du mécanisme de came a lieu dans le sens de l'avance et en partant de là avec une charge croissante dans le sens du retard.

2. Procédé selon la revendication 1, caractérisé en ce que dans la deuxième zone de fonctionnement a lieu un réglage de base, pouvant être réglé en fonction de la charge, du mécanisme d'entraînement à came et de cette façon du début de l'injection et en plus un réglage du mécanisme d'entraînement à came superposé à celui-ci, allant dans le sens de l'avance avec une vitesse de rotation croissante.

3. Pompe à injection de carburant pour la mise en oeuvre du procédé selon les revendications 1 ou 2, avec un piston de pompe (3) entraîné selon un mouvement de va et vient par un mécanisme à came (6), piston de pompe (3) qui enferme une chambre de travail de pompe (4), qui peut être relié, pendant la course d'aspiration du piston de pompe via un canal d'aspiration (21), à une source de carburant à basse pression (22) et peut être relié pendant la course de refoulement d'une part à une canalisation d'injection (17) et d'une part via un canal de décharge contenant une vanne (29), commandée électriquement, à une chambre de décharge (22) pompe dans laquelle la durée de fermeture de la vanne commandée électriquement (29) détermine la durée du refoulement à haute pression du carburant vers le point d'injection dans le cas de la pompe à injection de carburant et avec un dispositif de réglage de l'injection (35) présentant un piston de réglage (34), dispositif grâce auquel on peut régler l'angle de rotation, pour lequel commence la course de refoulement du piston de la pompe, par rapport à l'angle de rotation de l'arbre d'entraînement (11) de la pompe d'injection de carburant, alors que le piston de réglage est couplé électriquement ou mécaniquement à une pédale d'accélérateur (46) du moteur à combustion interne et que la position momentanée du piston de reglage (34) est détectée par un détecteur de position (49), dont la sortie est reliée au dispositif électrique de commande (30) grâce auquel les temps de commande de la vanne commandée électriquement (29) en particulier son point de fermeture, sont constitués en prenant en considération les paramètres valables pour le début de l'injection, alors que des moyens sont prévus qui fixent dans une première zone de fonctionnement du moteur à combustion interne à charge partielle, jusqu'à pleine charge la durée du refoulement du carburant à haute pression, de fonctionnement le réglage du mécanisme à came au début jusqu'au domaine moyen de la courbe de levée de came du mécanisme à came, caractérisée en ce que des moyens maintiennent de façon constante dans une deuxième zone de fonctionnement du moteur à combustion interne correspondant à la charge basse la fin du temps de fermeture de la vanne commandée électriquement sur le point mort haut ou après le point mort haut de la came entraînant le piston plongeur et en ce que le réglage du mécanisme d'entraînement à came a lieu dans le sens de l'avance et en partant delà a lieu dans le sens du retard en fonction de la position de la pédale d'accélérateur avec une charge croissante.

4. Pompe d'injection de carburant selon la revendication 3, caractérisée en ce que lors du démarrage du moteur à combustion interne et de la mise au ralenti de la pédale d'accélérateur (46) on obtient le surdébit de démarrage en déplaçant dans le sens de l'avance le point de fermeture de la vanne commandée électriquement (29).

5. Pompe d'injection de carburant selon la revendication 3, dans laquelle le piston de réglage (34) du dispositif de réglage d'injection (35) peut être réglé par un fluide hydraulique sous pression, qui présente une pression croissant avec la vitesse de rotation, à l'encontre de la force d'un ressort de rappel (38) et dans laquelle le piston de réglage (34) peut être réglé par un dispositif de réglage (39, 48 ; 55 ; 71 ; 73 ; 73' ; 57) additionnellement en fonction de la position d'un organe de réglage de la charge (46), détectant la charge et de cette façon la première et la deuxième zone de fonctionnement, du moteur à combustion interne à l'encontre de la force du ressort de rappel (38), pompe d'injection de carburant, caractérisée en ce que des moyens sont prévus pour réduire le déplacement additionnel du piston de réglage avec une charge croissante.

6. Pompe d'injection de carburant selon la revendication 5, caractérisée en ce que le dispositif de réglage présente un organe présentant la forme d'une came de réglage (42).

7. Pompe d'injection de carburant selon la revendication 5, caractérisée en ce que le piston de réglage (34') enferme par l'une de ses faces frontales, celle située à l'opposé du ressort de rappel (38) une chambre de travail (52), qui est reliée par une vanne commandée électriquement à une source de pression et peut être déchargée par un étranglement ou est reliée par un étranglement à une source de pression et peut être déchargée via une vanne commandée électriquement, pompe dans laquelle l'orifice de la vanne commandée électriquement est commandé par le dispositif électrique de commande (30) en fonction de la vitesse de rotation pour commander la pression croissant avec la vitesse de rotation et additionnellement est commandé par la position de l'organe de réglage de la charge (46) du moteur à combustion interne pour le réglage additionnel.

8. Pompe à injection de carburant selon la revendication 5, caractérisée en ce que le piston de réglage (34') enferme une chambre de ressort (37) sur l'un de ses côtés, celui qui est tourné vers le ressort de rappel (38), chambre qui est reliée par un étranglement (53) à une source de pression réglée sur la pression croissant avec la vitesse de rotation, et via une vanne commandée électriquement (55) à une chambre de décharge ou via une vanne commandée électriquement à la source de pression et via un étranglement à une chambre de décharge (24), l'orifice de la vanne commandée électriquement étant commandé par le dispositif électrique de commande (30) en fonction de la position de l'organe de réglage (36) de la charge du moteur à combustion interne pour le réglage additionnel.

9. Pompe à injection de carburant selon la revendication 5, caractérisée en ce que le piston de réglage (34) enferme d'un côté, celui situé à l'opposé du ressort de rappel (38) une chambre de travail (52), qui via un piston de commande (61) guidé dans le piston de réglage (34'') dans le sens axial peut être relié soit à une source d'agent hydraulique sous pression, soit à une chambre de décharge, lequel piston de commande (61) s'appuie par l'une de ses faces frontales sur un ressort de commande (66) et est comprimé sur son côté par l'agent sous pression et le piston de réglage (34'') est constitué sous la forme d'un piston suiveur du piston de commande (61) et le piston de commande est chargé en outre par une force variable en fonction de la position de l'organe de réglage de la charge pour le déplacement additionnel.

10. Pompe d'injection de carburant selon la revendication 9, caractérisée en ce que la force variable agit via une unité de réglage commandée électriquement sur le côté du ressort de commande sur le piston de commande (61).

11. Pompe d'injection de carburant selon la revendication 9, caractérisée en ce que la force variable est formée à partir de la variation de la pression agissant sur le piston de commande grâce au fait qu'une chambre de travail (62), se trouvant en avant du piston de commande sur son côté situé à l'opposé du ressort de commande, est reliée par un étranglement (63) à la source de pression et peut être reliée via une vanne commandée électriquement (71) à une chambre de décharge (24).

12. Pompe d'injection de carburant selon la revendication 5, caractérisée en ce que le piston de réglage (34) enferme par l'un de ses côtés, le côté situé à l'opposé du ressort de rappel (38) une chambre de travail (52), qui peut être reliée, via un piston de commande (61) passant dans le piston de réglage (34'') dans le sens axial à une source d'agent hydraulique sous pression ou à une chambre de décharge et le piston de commande (61) peut être actionné par un dispositif de réglage commandé électriquement en fonction de la vitesse de rotation et en outre de la position de l'organe de réglage de la charge (46) du moteur à combustion interne pour le réglage additionnel et que le piston de réglage (34'') est constitué sous forme d'un piston suiveur du piston de commande.

13. Pompe d'injection de carburant selon la revendication 5, caractérisée en ce que le piston de réglage (34'') est disposé à l'intérieur d'un piston support (73), sur lequel s'appuie le ressort de rappel (38) et enferme avec ce piston par l'un de ses côtés, celui situé à l'opposé du ressort de rappel (38') une chambre de travail qui est soumise à l'action de l'agent sous pression et en ce que le corps support peut être réglé en fonction de la position de l'organe de réglage de la charge pour le réglage additionnel à l'encontre d'une force de rappel (76).

14. Pompe d'injection de carburant selon la revendication 13, caractérisée en ce que le piston support (73) peut être réglé par une pression d'agent sous pression formée en fonction de la position de l'organe de réglage de la charge (46).

15. Pompe d'injection de carburant selon la revendication 13, caractérisée en ce que le corps support (73') est couplé à la pédale d'accélérateur (46) du moteur à combustion interne électriquement ou mécaniquement et peut être réglé en fonction de la charge avec une charge croissante en partant d'un commencement de l'injection en avance pour passer à un commencement de l'injection en retard.
